# EUROPÄISCHE PATENTSCHRIFT

(11) **EP 2 785 494 B1**
(45) Veröffentlichungstag und Bekanntmachung des Hinweises auf die Patenterteilung: **18.11.2015**
(21) Anmeldenummer: 12791196.4
(22) Anmeldetag: 27.11.2012
(51) Int. Cl.: B24C 3/02

(54) **VERFAHREN ZUM NASSSTRAHLEN VON WERKSTÜCKEN**
METHOD FOR WET-BLASTING WORKPIECES
PROCEDE DE SABLAGE HUMIDE DE PRODUITS A SABLER

(30) Priorität: 28.11.2011 DE 102011055772
(43) Veröffentlichungstag der Anmeldung: 08.10.2014
(73) Patentinhaber: Hunziker, Werner, 7304 Maienfeld (CH)
(72) Erfinder: Hunziker, Werner, 7304 Maienfeld (CH)
(74) Vertreter: Brötz, Helmut
(86) Internationale Anmeldenummer: PCT/EP2012/073752
(87) Internationale Veröffentlichungsnummer: WO 2013/079490

(56) Entgegenhaltungen:
- EP-A2- 2 463 058
- DE-A1- 10 010 012
- DE-A1-102005 010 781
- US-A- 3 447 272

## Beschreibung

Die vorliegende Erfindung betrifft ein Verfahren zum Nassstrahlen gemäß dem Oberbegriff von Anspruch 1.

Im Stand der Technik ist ein Strahlsystem bekannt, bei dem eine sog. Injektor-Strahlpistole vorgesehen ist. Zusätzlich zu der Strahldüse, die sich bis zu der Austrittsöffnung erstreckt, ist eine in Strömungsrichtung vorgelagerte Vorsatzdüse vorhanden. Die Suspension wird mittels einer Zufuhrleitung in die Strahlpistole eingeleitet und gelangt im Pistoleninneren zunächst durch einen von dem Pistolengehäuse umschlossenen Strömungsraum zu der genannten Vorsatzdüse. Die bekannte Injektor-Strahlpistole weist zusätzlich einen rohrartigen Injektor auf, der sich von außen durch das Pistolengehäuse und durch den vom Pistolengehäuse umrandeten Strömungsraum so weit in das Pistoleninnere erstreckt, dass sich die Mündung des Injektors unter Belassung eines freien Ringspalts innerhalb der Vorsatzdüse befindet. Durch den Injektor wird ein mengenmäßig starker Druckluftstrom in die Vorsatzdüse eingeblasen, der dort zufolge seiner in Richtung der Austrittsöffnung gerichteten Druckwirkung bzw. Kraft auch die durch den Ringspalt zuströmende Suspension mit beschleunigt und schließlich aus der Strahlpistole hinausdrückt. Bei ordnungsgemäßem Betrieb resultiert dadurch auf der Eintrittsseite der Vorsatzdüse und im Strömungsraum der Strahlpistole ein Unterdruck, als dessen Wirkung weitere Suspension aus der Zufuhrleitung von dem Suspensions-Behälter angesaugt wird. Während sich derartige Injektor-Strahlpistolen für die Anwendung mit trockenem Strahlmittel (also ohne Zusatz von Flüssigkeit) gut eignen und eine kostengünstige Lösung bieten, entsteht besonders beim Nassstrahlen häufig ein eher ungünstiges Strahlbild mit einer intensiveren Bestrahlung im Zentrum und einer vergleichsweise schwächer gestrahlten Streuzone entlang des Umfanges. Beim Nassstrahlen, bei dem eine das Strahlmittel enthaltende Suspension aufgestrahlt wird, kommt als Erschwernis hinzu, dass die Leistung derartiger Injektor-Strahlpistolen nur gering ist, da sich die Suspension mittels des Druckluftstrahls aus dem Injektor nur begrenzt ansaugen lässt. Um eine derartige Strahlpistole mit einer bedeutend größeren Menge von Suspension pro Zeiteinheit zu versorgen als dies lediglich mit dem Unterdruck möglich ist, wird daher bei einer auch bekannten Weiterbildung des Strahlsystems die Suspension mit einer Pumpe zu der Strahlpistole gepumpt, bspw. mit einer herkömmlichen oder modifizierten Tauchpumpe, bei der es sich in der Regel um eine Zentrifugalpumpe handelt. Dann tritt allerdings die Problematik auf, dass die von der Pumpe kommende Suspension einen schnell fließenden Wasseranteil und einen bedeutend langsamer fließenden Strahlmittelanteil aufweist, wobei diese Segration bei jeder Richtungsänderung in einem Schlauch oder Rohr noch weiter verstärkt wird. Diese getrennten Ströme können sich auch in der Strahlpistole allenfalls zum Teil vermischen und die Wirkungsweise des Strahlsystems daher nachteilig beeinflussen. Als Schwierigkeit kommt hinzu, dass bei der bekannten Injektor-Strahlpistole zufolge des vergleichsweise großen, durch den Injektor zugeführten Druckluftstromes auch die Gefahr besteht, dass der aus Suspension und Druckluft gebildete Strahl am Austritt der Strahlpistole pulsiert. Als nachteilig wird auch empfunden, dass das bekannte Strahlsystem einen hohen spezifischen, d. h. auf den damit durchgesetzten Suspensionsstrom bezogenen Druckluft-Volumenstrom verlangt, was hohe Betriebskosten nach sich zieht und auch gewisse Einschränkungen bei der Anwendung, bspw. betreffend den Zusatz von Additiven zu dem Strahlmittel, nach sich zieht.

Im Stand der Technik ist aus US 3,447,272 A ein Verfahren zum Nassstrahlen bekannt. EP 2 463 058 A2 offenbart eine Strahldüse für eine Vorrichtung zum Strahlbearbeiten bzw. Strahlen von Gegenständen. Aus DE 100 10 012 A1 sind ein Verfahren und eine Vorrichtung zum Bestrahlen mit verschiedenartigen Strahlmitteln bekannt. DE 10 2005 010 781 A1 offenbart eine Partikelstrahlvorrichtung.

Vor diesem Hintergrund liegt der vorliegenden Erfindung die Aufgabe zugrunde, ein gattungsgemäßes Verfahren zum Nassstrahlen vorteilhaft weiterzubilden.

Die Aufgabe wird erfindungsgemäß in Verbindung mit den kennzeichnenden Merkmalen von Anspruch 1 gelöst. Abweichend von der bekannten Injektor-Strahlpistole treffen die Suspension und die zugeführte Luft nicht erst in der Düse, sondern bereits in der Zufuhrleitung, durch welche die Suspension zu der Strahlpistole strömt, zusammen. Untersuchungen und Versuche haben gezeigt, dass sich dies, insbesondere in Verbindung mit den nachfolgend aufgezeigten Möglichkeiten zur bevorzugten Weiterbildung, vorteilhaft auf das Strahlergebnis, den konstruktiven Aufwand und die Betriebskosten auswirkt. Der Erfindung liegt dabei insbesondere auch die Erkenntnis zugrunde, dass ein in die Zufuhrleitung der Suspension (man könnte insofern auch von der Suspensions-Zufuhrleitung sprechen) zugeführter Luft-Volumenstrom, der in Bezug auf den in gleicher Zeiteinheit durchgesetzten Suspensions-Volumenstrom deutlich geringer als bei dem erläuterten Stand der Technik ist, bereits zu einer vorteilhaften Auswirkung auf das Strahlergebnis führt. Es wurde gefunden, dass eine feindisperse bzw. gleichmäßige Verteilung von sehr kleinen Luftbläschen in der Suspension bewirkt, dass die Luftbläschen in der Strahldüse expandieren und damit die Austrittsgeschwindigkeit der Suspension vergrößern, was eine beträchtliche Steigerung der Strahlwirkung zur Folge hat. Vorteilhaft wird diese Wirkung bereits mit einer im Vergleich zu dem erläuterten Stand der Technik äußerst geringen Druckluftmenge erreicht, so dass geringere Betriebskosten ermöglicht und auch ein Pulsieren des Strahls verhindert werden. Erfindungsgemäß wird die zugeführte geringe Druckluftmenge nicht zu dem Zweck zugeführt, die Suspension mittels eines Druckluftstrahles mitzureißen, sondern im Rahmen der Erfindung wird die Zuförderung von Suspension zu der Strahleinrichtung bzw. Strahlpistole auf andere Weise mittels der besagten Druckbeaufschlagungseinrichtung erreicht. Der spezifische, d. h. auf den Suspensions-Volumenstrom bezogene, Druckluft-Volumenstrom wird so gering gewählt, dass bei einer bevorzugten feindispersen Einleitung der Luftbläschen in die Suspension eine so ausreichende Beabstandung zwischen Luftbläschen in der Suspension resultiert, dass die Luftblasen keine oder nur eine vergleichsweise geringe Neigung haben, sich miteinander zu verbinden, so dass ein kontinuierlicher Emulsionsstrahl ohne unerwünschtes Pulsieren ermöglicht wird. Andererseits wurde überraschend gefunden, dass selbst derart geringe Luftmengen ausreichen, um die Austrittsgeschwindigkeit der Suspension aus der Strahlpistole nennenswert zu vergrößern und eine beträchtliche Steigerung der Strahlwirkung zu erreichen. Dieser Effekt wird auf die Expansion zumindest eines Teils der Luftbläschen in der Strahldüse zurückgeführt.

Es bestehen zahlreiche Möglichkeiten zur bevorzugten Weiterbildung. Bei einer bevorzugten Ausführung des Verfahrens ist vorgesehen, dass der mittels der Druckluftzufuhreinrichtung zugeführte Druckluft-Volumenstrom und der mittels der Zufuhrleitung zugeführte Suspensions-Volumenstrom so aufeinander abgestimmt werden, dass das Verhältnis aus Druckluft-Volumenstrom zu Suspensions-Volumenstrom, wenn man beide Volumenströme auf Umgebungsdruck, insbesondere auf 1 bar, umrechnet, kleiner als der Wert 1 ist und vorzugsweise etwa dem Wert 0,5 entspricht. Es versteht sich, dass auch abweichende Verhältnisse möglich sind, die bspw. den Wert 0,1 oder 0,2 oder 0,3 oder dergleichen annehmen könnten. Insofern wird also der Suspension insbesondere in Bezug auf die Suspensionsmenge nur eine sehr geringe Luftmenge zugeführt.

Ein auch bevorzugtes Ausführungsbeispiel sieht vor, dass Suspension in dem Behälter mit Suspensionsdruck, der vorzugsweise 3 bar beträgt, beaufschlagt wird und dass Druckluft in der Druckluft-Zufuhrleitung zumindest zeitweise mit Luftdruck, der höher, vorzugsweise um 2 bar höher, als der besagte Suspensionsdruck ist, beaufschlagt wird. Bei einer automatischen Vorrichtung bzw. Anlage zum Nassstrahlen können Einrichtungen vorhanden sein, die dazu geeignet sind, den Luftdruck in Abhängigkeit von einem von dem Anwender vorgewählten Suspensionsdruck automatisch so einzustellen bzw. anzupassen, dass sich automatisch eine gewünschte Druckdifferenz, vorzugsweise um 2 bar, ergibt. Es genügt dann, dass der Anwender nur den Suspensions- bzw. Strahldruck wählt bzw. regelt, während der Luftdruck in der Druckluft-Zufuhrleitung dann automatisch, entsprechend der gewünschten Druckdifferenz, nachgeregelt wird. Vorzugsweise kann eine Strahleinrichtung mit einer Strahldüse verwendet werden, deren Strahlquerschnitt beispielsweise 40 mm² beträgt. Bevorzugt besteht die Möglichkeit, dass der Strahleinrichtung durch die Zufuhrleitung ein Suspensionsstrom zugeführt wird, dem, wenn man ihn auf Umgebungsdruck (also vorzugsweise auf etwa 1 bar) umrechnet, ein Volumenstrom von etwa 0,8 Litern Suspension pro Sekunde entspricht. Insbesondere in Verbindung damit ist bevorzugt, dass durch die Druckluft-Zufuhrleitung ein Druckluftstrom zugeführt wird, dem, wenn man ihn auf Umgebungsdruck (also auf entspannte Luft bei vorzugsweise etwa 1 bar) umrechnet, ein Volumenstrom von etwa 0,4 Litern Luft pro Sekunde entspricht. Die Einstellung der Volumenströme kann beispielsweise mittels dem Fachmann geläufiger Tabellen erfolgen. Die Angabe von einem Volumenstrom von 0,4 Litern entspannte Luft pro Sekunde bezieht sich auf den bevorzugten Differenzdruck von 2 bar und bleibt vorzugsweise bzw. zumindest bei einer bevorzugten Ausführungsform der Vorrichtung gleich, wenn bspw. der Suspensionsdruck geändert, dabei aber die Druckdifferenz zu dem Luftdruck konstant gehalten wird.

Während bei den aus dem Stand der Technik bekannten Injektor-Strahlpistolen der Druckluftverbrauch mit zunehmender Leistung bzw. mit zunehmendem Suspensions-Volumenstrom auch etwa linear ansteigt, so dass besonders bei hohen Strahlleistungen auch große Druckluftmengen benötigt werden, besteht diese Abhängigkeit erfindungsgemäß nicht, sondern auch bei hohen Suspensions-Volumenströmen kann eine vergleichsweise erheblich geringere Luftzufuhr genügen, um die beschriebenen vorteilhaften Wirkungen zu erzielen.

Das Verfahren kann auch dadurch vorteilhaft weitergebildet werden, dass für das Nassstrahlen eine Suspension verwendet wird, die zumindest eine Flüssigkeit, wie bspw. Wasser, und Strahlmittel, das feste Strahlmittelteilchen aufweist, beinhaltet, wobei vorgesehen ist, dass das Strahlmittel Strahlmittelteilchen einer ersten Strahlmittelsorte und Strahlmittelteilchen zumindest einer davon verschiedenen, zweiten Strahlmittelsorte umfasst.

Insofern ausgeführt wurde, dass die Suspension eine Flüssigkeit und Strahlmittel, welches feste Strahlmittelteilchen aufweist, umfasst, gibt die Formulierung "feste Strahlmittelteilchen" keine bestimmte Festigkeit an, sondern dient nur zur Unterscheidung zwischen den flüssigen und festen Bestandteilen der Suspension. Auch der Begriff Strahlmittelteilchen gibt keine bestimmte Größe dieser Teilchen vor, so dass unter diesem Begriff neben bspw. granulatartigen Stahlmittelteilchen auch bspw. pulverige Strahlmittelteilchen gefasst werden. Zur Vereinheitlichung des Sprachgebrauchs wird daher von Strahlmittelteilchen in dieser breiten Bedeutung und auch von Strahlmittelkörnern gesprochen, so dass für die weitere Beschreibung auch die üblichen Begriffe Korngröße, Kornklasse usw. verwendet werden können. Während der Begriff Strahlmittelart im üblichen Sprachgebrauch das Strahlmittel anhand einer Werkstoffbezeichnung und ggf. Angaben zur Gewinnung oder zum Herstellungsprozess kennzeichnet, kennzeichnet der Begriff der Strahlmittelsorte ein Strahlmittel nicht nur nach seiner Strahlmittelart, sondern auch nach seiner Korngruppe, Korngröße, Kornform und nach der Härte des Strahlmittels. Unter einem Korn bzw. Strahlmittelkorn wird ein zusammenhängendes Teilchen eines Strahlmittels verstanden, wobei die typischen Abmessungen je nach gewählter Körnung von wenigen µm bis hin zu einigen mm reichen können. Der Begriff Korngruppe bezeichnet eine hergestellte Körnung mit Unter- und Überkorn, gekennzeichnet durch eine untere und obere Prüfkorngröße, bei der die zulässigen Mengenanteile außerhalb der beiden Prüfkorngrößen festgelegt sind. Die sog. Korngröße ist ein Feinheitsmerkmal mit der Dimension Länge, bspw. Nennweite der Analysensieböffnung, die das Strahlmittelkorn gerade noch passieren kann. Die Kornform gibt die geometrische Formgebung des Korns an, bspw. Kugel, zylindrisch, würfelförmig, unregelmäßig, mit glatter oder zerklüfteter Oberfläche, an. Um insofern von zwei zueinander verschiedenen Strahlmittelsorten zu sprechen, ist ausreichend, wenn diese sich in zumindest einem Kriterium unterscheiden. Bei gewissen Strahlmitteln ist zu beobachten, dass sie sich bestimmte Merkmale oder Kenngrößen mit zunehmender Verwendungs- bzw. Strahldauer verändern. Zum Beispiel kann im Laufe der Zeit die Größe, die Abrasivität usw. nachlassen. Sofern nachfolgend bei Vergleichen von Strahlmittelsorten nichts Abweichendes angegeben wird, gelten diese Vergleiche zumindest für den noch unverbrauchten Ausgangszustand der betreffenden Strahlmittelteilchen. Damit die zum Strahlen verwendete Suspension als Gemenge aus Flüssigkeit und Feststoffteilchen erhalten bleibt, weisen die festen Strahlmittelteilchen bevorzugt Material auf, das in der Flüssigkeit nicht lösbar ist, wobei grundsätzlich alle für das Nassstrahlverfahren bekannten Strahlmittel verwendet werden können.

Es wird als vorteilhafte Möglichkeit angesehen, dass, zumindest durchschnittlich, Strahlmittelteilchen der ersten Strahlmittelsorte eine höhere Härte als Strahlmittelteilchen der zweiten Strahlmittelsorte besitzen und dass, insbesondere durchschnittlich, die Masse einzelner (bzw. je) Strahlmittelteilchen bei der zweiten Strahlmittelsorte größer als bei der ersten Strahlmittelsorte ist. Der zumindest durchschnittliche Vergleich bedeutet, dass ein bei den Strahlmittelteilchen der ersten Strahlmittelsorte ermittelter durchschnittlicher bzw. mittlerer Wert mit einem bei den Strahlmittelteilchen der zweiten Strahlmittelsorte festzustellenden durchschnittlichen bzw. mittleren Wert verglichen wird. Zufolge ihrer vergleichsweise größeren Masse je einzelnem Strahlmittelteilchen (bzw. je Strahlmittelkorn) besitzen die Strahlmittelteilchen der zweiten Strahlmittelsorte beim Auftreffen auf die Werkstückoberfläche eine vergleichsweise größere kinetische Energie, andererseits haben sie aber eine vergleichsweise geringere Härte als die Strahlmittelteilchen der ersten Strahlmittelsorte. Insofern wurde nun überraschend gefunden, dass die Verwendung einer Suspension mit sich in dieser Weise voneinander unterscheidenden Strahlmittelsorten besonders vor teilhaft für bestimmte Strahlaufgaben geeignet ist, bei denen einerseits an bestimmten Oberflächenbereichen nur ein geringer Werkstückabtrag und eine hohe Oberflächenglätte und andererseits an bestimmten Oberflächenabschnitten die Beseitigung von Graten verlangt wird, wobei dies nun sogar in nur einem Arbeitsgang ermöglicht wird. Ein typisches Beispiel sind Strahlaufgaben, bei denen Bearbeitungswerkzeuge mit Schneidkanten die Werkstücke bilden. Für die Verrundung der Schneidkanten ist ein abrasives Strahlmittel, wie beispielsweise Korund erforderlich. Die Absicht besteht darin, eine begrenzte Verrundung der Schneidkanten mittels eines Werkstückabtrags zu erreichen, gleichzeitig aber eine möglichst geringe Oberflächenrauhigkeit zu hinterlassen. Dies gelingt, indem als sog. erste Strahlmittelsorte bspw. Korund in vergleichsweise kleinen Körnungen gewählt wird. Bspw. können Körnungen von Nr. 320 (dies entspricht einer typischen Korngröße von 16 µm bis 49 µm) bis Nr. 500 (dies entspricht einer typischen Korngröße von 5 µm bis 25 µm) eingesetzt werden. Die gewünschte Verrundung der Schneidkanten erfolgt dann mittels der Strahlmittelteilchen der ersten Strahlmittelsorte durch einen Schleif- und/ oder Poliervorgang, der eine hohe Oberflächenglätte erzeugt. Andererseits ist das Entfernen der Schleifgrate durch Wegschleifen oder Wegpolieren nicht möglich. Da jedoch die Strahlmittelteilchen der gewählten sog. zweiten Strahlmittelsorte eine vergleichsweise größere Masse und demzufolge größere kinetische Energie besitzen, können diese die Schleifgrate umknicken, schließlich abbrechen und ggf. in die Oberfläche einebnen ohne dabei die Wirkung der Strahlmittelteilchen der sog. ersten Strahlmittelsorte (d. h. in dem Beispiel des Korundstrahlmittels) zu beeinflussen. Die nach dem Abtrennen der Schleifgrate ggf. an der Werkstückoberfläche verbleibenden Gratreste können zufolge ihrer nur geringen Abmessungen von den Strahlmittelteilchen der ersten Strahlmittelsorte mit abgetragen werden. In diesem Zusammenhang hat sich bei Versuchen bewährt, dass es sich bei den Strahlmittelteilchen der zweiten Strahlmittelsorte bspw. um gebrochenes Duroplastgranulat, wie es bspw. auch in Trockenstrahlanlagen zum Einsatz kommt, handeln kann. Versuche haben gezeigt, dass beim Nassstrahlen mit einer Suspension, in welcher Strahlmittelteilchen der ersten und der zweiten Strahlmittelsorte als Gemenge enthalten sind, trotz der zueinander zeitgleichen Einwirkung auf das Werkstück, die beiden zeitgleich ablaufenden unterschiedlichen Einwirkmechanismen einander überraschend gegenseitig nicht nachteilig beeinflussen, sondern vorteilhaft ergänzen. Insbesondere trägt dazu bei, dass die Strahlmittelteilchen der zweiten Strahlmittelsorte, die mit vergleichsweise größerer Energie auf die Werkstückoberfläche auftreffen, dort bei geeignet geringer Härte keine unerwünschten Kratzer bzw. Beschädigungen hinterlassen. Insofern ist bevorzugt, dass, zumindest durchschnittlich, die Masse der einzelnen Strahlmittelteilchen der zweiten Strahlmittelsorte um zwei bis vier Zehnerpotenzen größer als die Masse der einzelnen Strahlmittelteilchen der ersten Strahlmittelsorte ist. Die unterschiedliche Härte der beiden Strahlmittelsorten lässt sich insbesondere bei einer bevorzugten Weiterbildung des Verfahrens vorteilhaft nutzen, bei welcher ein Werkstück verwendet wird, dessen Härte geringer als die Härte von Strahlmittelteilchen der ersten Strahlmittelsorte und größer als die Härte von Strahlmittelteilchen der zweiten Strahlmittelsorte ist.

Um bei den verschiedenen Strahlmittelsorten unterschiedliche (durchschnittliche) Massen je Strahlmittelteilchen bzw. -korn zu erreichen, besteht die Möglichkeit, dass die Dichte und/oder das Volumen je Strahlmittelteilchen bei der zweiten Strahlmittelsorte größer als bei der ersten Strahlmittelsorte ist. Insofern ist u. a. bevorzugt, dass die Dichte des Materials, das die Strahlmittelkörner aufweisen, bei der zweiten Strahlmittelsorte höher als, vorzugsweise um ein (nicht notwendig ganzzahlig) Mehrfaches höher und weiter vorzugsweise um ein Vielfaches höher als die Dichte des Materials der ersten Strahlmittelsorte ist. Bspw. kann die Materialdichte bei der zweiten Strahlmittelsorte etwa 4kg/dm³ und bei der ersten Strahlmittelsorte bspw. etwa 1,3 kg/dm³ betragen. Allerdings ist zu beachten, dass mit zunehmendem Dichteunterschied bei der herkömmlichen Verwendung von Pumpen, insbesondere von Zentrifugalpumpen, zum Fördern der Suspension die Neigung darin zunimmt, dass sich in der Strömung die Strahlmittelteilchen der ersten Strahlmittelsorte von den Teilchen der zweiten Strahlmittelsorte separieren und sich in unterschiedlichen Strömungsbereichen mit verschiedenen Strömungsgeschwindigkeiten anreichern. Um diesen von mit Suspension durchströmten Pumpen ausgehenden nachteiligen Einfluss zu vermeiden und um die Auswirkung der bspw. auch in Vorratsbehältern grundsätzlich vorhandenen Tendenz zur Separierung der Suspensionskomponenten auf das Strahlergebnis entgegenzuwirken, werden nachfolgend, auch im Zusammenhang mit den beigefügten Figuren, zweckmäßige Möglichkeiten zur Weiterbildung vorgeschlagen.

Gemäß einem weiteren Aspekt ist bevorzugt, dass, insbesondere durchschnittlich, die Abrasivität der Strahlmittelteilchen der ersten Strahlmittelsorte größer als die Abrasivität der Strahlmittelteilchen der zweiten Strahlmittelsorte ist. Dabei besteht die Möglichkeit, dass diese Unterscheidung entweder nur in Bezug auf zumindest ein gewähltes Werkstückmaterial bzw. einen Werkstoff, an dem zu Vergleichszwecken mit jeder der beiden Strahlmittelsorten der Werkstückabtrag, vorzugsweise der sog. spezifische, also auf eine bestimmte Strahlzeit oder auf eine bestimmte durchgesetzte Strahlmittelmenge bezogene, Werkstückabtrag ermittelbar ist, zutrifft. Andererseits kann die erste Strahlmittelsorte im Vergleich zu der zweiten Strahlmittelsorte eine höhere Abrasivität aber auch gegenüber einer ganzen Gruppe von Materialien, bspw. gegenüber Werkstücken aus metallischen oder keramischen Werkstoffen oder aus Kunststoff (ins besondere aus Elastomeren oder Duroplasten), aufweisen. Bevorzugt ist außerdem, dass, vorzugsweise durchschnittlich, die mittlere maximale Rautiefe der Strahlmittelteilchen der ersten Strahlmittelsorte größer als die mittlere maximale Rautiefe der Strahlmittelteilchen der zweiten Strahlmittelsorte ist.

Strahlmittelteilchen der ersten Strahlmittelsorte können alternativ oder kombinativ bspw. Korund, Siliziumoxid, Siliziumcarbid, Glasmehl, Quarzpulver, Glasperlen oder dergleichen aufweisen. Vorzugsweise handelt es sich bei den Strahlmittelteilchen der ersten Strahlmittelsorte um mineralisches Material. Bezüglich der zweiten Strahlmittelsorte besteht bspw. die Möglichkeit, dass die Strahlmittelteilchen Duroplast aufweisen, wobei es sich um gebrochenes Duroplastgranulat handeln kann. Auch besteht die Möglichkeit, dass die Strahlmittelteilchen der zweiten Strahlmittelsorte alternativ oder kombinativ Kunststoff, Feinkeramik und/oder Zink- oder Aluminiumgranulat aufweisen.

Gemäß einem weiteren Aspekt ist bevorzugt, dass Strahlmittelteilchen der ersten Strahlmittelsorte vergleichsweise kantig ausgebildet sind und dass Strahlmittelteilchen der zweiten Strahlmittelsorte im Vergleich dazu glatte, beispielsweise zylindrisch oder kugelig, ausgestaltet sind.

Ein weiterer möglicher Anwendungsbereich, bei dem in der Suspension ein Strahlmittelgemenge aus voneinander verschiedenen Strahlmittelsorten Vorteile bringt oder eine Anwendung erst eigentlich ermöglicht, sind Anwendungen, bei denen staubfeine Strahlmittel, wie bspw. "Polierrot" zu Polierzwecken dienen sollen. Eingebettet in Wasser haben solche Mittel allein kaum eine Wirkung beim Nassstrahlen. Sind die Strahlmittelteilchen der ersten Strahlmittelsorte staubfein ausgebildet und weisen diese insbesondere Polierrot auf, lässt sich das Verfahren jedoch dadurch vorteilhaft durchführen, dass als Strahlmittelteilchen der zweiten Strahlmittelsorte bspw. Polyamid-Körner, vorzugsweise mit glatter Oberfläche, gewählt werden, wobei die Polyamid-Körner vorzugsweise zylindrische oder würfelartige Form aufweisen, deren Abmessungen vorzugsweise kleiner als 1 mm sind. Auch besteht die Möglichkeit, dass Suspension verwendet wird, deren Strahlmittelteilchen der zweiten Strahlmittelsorte plastisch oder elastisch verformbar sind. Gemäß einem weiteren Aspekt ist bevorzugt, dass Suspension verwendet wird, deren Strahlmittelteilchen der zweiten Strahlmittelsorte als Granulat, vorzugsweise aus pflanzlichem Material, hergestellt sind. Mit einer solchen Kombination von Strahlmitteln steht nicht eine Bearbeitung von flächigen Körpern im Vordergrund, sondern es können bspw. Polier- und Feinschleifaufgaben an Körpern mit stark strukturierter Oberfläche oder mit komplexer Formgebung rationell und effizient durchgeführt werden. Im Unterschied zu dem üblichen Sandstrahlen, wo man aus physikalischen Gründen an gewisse Formen und Dimensionen der Strahldüsen gebunden ist, ist bei dieser Art des Nassstrahlens bezüglich Art, Form und Dimension der Düsen ein breites Feld für Variationen eröffnet. Mit geringem Aufwand sind Düsen für die unterschiedlichsten Aufgaben in fast beliebiger Art möglich.

Bevorzugt ist, dass die Zufuhrleitung der Vorrichtung ein Ventil aufweist, das sich wahlweise öffnen und schließen lässt, und dass ein Ventil in der Druckluft-Zufuhrleitung der Vorrichtung vorgesehen ist, das sich wahlweise öffnen und schließen lässt.

Eine Möglichkeit sieht vor, dass die Druckluft-Zufuhrleitung in Bezug auf die Suspensions-Strömungsrichtung vor, vorzugsweise unmittelbar vor, der Strahlpistole an die Zufuhrleitung der Suspension angeschlossen ist. Anstelle des auch möglichen Begriffes Suspensions-Zufuhrleitung wird zur Unterscheidung von der Druckluft-Zufuhrleitung der allgemeinere Begriff Zufuhrleitung bevorzugt, da diese, abhängig vom Ort der Lufteinspeisung, ihrerseits zusätzlich zu Suspension bereichsweise auch Luft mit transportiert. Bei der besagten Zufuhrleitung kann es sich bspw. um einen Zufuhrschlauch handeln, oder die Zufuhrleitung kann aus mehreren Bestandteilen bestehen und dabei bspw. einen Zufuhrschlauch umfassen. Es besteht die Möglichkeit, dass die Druck luft-Zufuhrleitung an den Zufuhrschlauch angeschlossen ist oder bspw. in Bezug auf die Suspensions-Strömungsrichtung unmittelbar vor dem Schlauchbeginn an die Zufuhrleitung angeschlossen ist.

In Bezug auf die Strahlpistole ist bevorzugt, dass diese zumindest eine Strahlmittel-Austrittsöffnung und zumindest eine der Strahlmittel-Austrittsöffnung in Bezug auf die Suspensions-Strömungsrichtung vorgelagerte Strahldüse aufweist. Insbesondere in Verbindung damit besteht die Möglichkeit, dass die Zufuhrleitung zumindest eine Mischeinrichtung umfasst, die in Bezug auf die Suspensions-Strömungsrichtung vor der Strahldüse, vorzugsweise vor der Strahlpistole, angeordnet ist. Die besagte Mischeinrichtung kann ein Mischergehäuse aufweisen, in dem ein oder mehrere Mischerelemente in dem von Suspension durchströmten Gehäusehohlquerschnitt positions- und lagefest (also statisch) angeordnet sind, wobei vorzugsweise vorgesehen sein kann, dass die Druckluft-Zufuhrleitung an das Mischergehäuse, vorzugsweise in Bezug auf die Suspensions-Strömungsrichtung vor dem oder den Mischerelementen, angeschlossen ist. Auch besteht die Möglichkeit, dass sich die Zufuhrleitung bis in die Strahlpistole hinein erstreckt, wobei beispielsweise die Mischeinrichtung der Zufuhrleitung in der Strahlpistole angeordnet ist. Es besteht die Möglichkeit, dass die Druckluft-Zufuhrleitung in oder an der Strahlpistole an die Zufuhrleitung für Suspension, vorzugsweise an das Mischergehäuse, angeschlossen ist. Beispielsweise kann sich die Zufuhrleitung für Suspension als Schlauch, als Rohr oder dergleichen oder als bloße zur Durchströmung geeignete Öffnung bzw. Hohlraum (bspw. als Bohrung) in die Strahleinrichtung bzw. insbesondere in die Strahlpistole erstrecken.

Hinsichtlich der Mischeinrichtung besteht die Möglichkeit, dass diese mehrere Mischerelemente aufweist, die in Strömungsrichtung der Suspension betrachtet hintereinander angeordnet sind. Bei den Mischerelementen kann es sich bspw. um lamellen- oder flügelartige Strömungsleitelemente handeln, die bspw. an dem Mischergehäuse innen befestigt sein können. Verschiedene, in voneinander beabstandeten Strömungsquerschnitten angeordnete Mischerelemente können zueinander unterschiedliche, insbesondere zueinander verdrehte, Einbaulagen aufweisen, um die Wirkung der Durchmischung der Suspension zu verbessern. Es ist bevorzugt, dass es sich bei den Mischerelementen um Lamellen handelt, deren Längsenden zueinander um eine gedachte Rotationsebene längs der Zufuhrleitung um je eine Vierteldrehung verdreht sind, wobei weiter bevorzugt ist, dass zumindest ein erstes Mischerelement vorgesehen ist, an dem eine erste Verdrehrichtung der Längsenden zueinander gewählt ist, und dass zumindest ein zweites Mischerelement vorgesehen ist, dessen Längsenden zueinander in einer zweiten, zu der ersten Verdrehrichtung entgegengesetzten Verdrehrichtung entgegengesetzten Verdrehrichtung verdreht sind. Insbesondere wenn sich die Mischeinrichtung in nur geringem Abstand hinter (also in Strömungsrichtung vor) der Strahldüse bzw. der Strahlpistole befindet, wirkt sich die dortige Durchmischung der festen und flüssigen Suspensions-Bestandteile vorteilhaft auf ein gleichmäßiges Strahlbild auf der Werkstückoberfläche aus.

Eine auch bevorzugte Weiterbildung sieht vor, dass die Druckluft-Zuleitung mit einer Luftzufuhrdüse, welche vorzugsweise als Injektionsnadel ausgebildet ist, verbunden ist, und dass die Luftzufuhrdüse in die Zufuhrleitung, vorzugsweise senkrecht zur Strömungsrichtung der Suspension, einmündet. Bspw. kann die Injektionsnadel unmittelbar in die Wand des Zufuhrschlauches eingesteckt und darin zufolge der radialen Pressung festgehalten werden, ohne dass es weiterer Halteelemente bedarf. Alternativ können aber auch gesonderte Befestigungsmittel zum Einsatz gelangen. In Versuchen hat sich als vorteilhaft gezeigt, wenn die Luftzufuhrdüse einen Innendurchmesser aufweist, der kleiner oder etwa gleich einem Millimeter ist und/ oder dass das Verhältnis von Innendurchmesser der Strahldüse zu Innendurchmesser der Luftzufuhrdüse größer als 10 ist und vorzugsweise etwa 15 beträgt. Dieses Verhältnis ist um ein Vielfaches größer als bei den bekannten Injektor-Strahlpistolen, bei denen typisch die Strahldüse einen Durchmesser von 15 mm und die Luftdüse einen Durchmesser von 5 mm aufweist, so dass das Verhältnis nur den Wert 3 besitzt.

Eine auch bevorzugte Weiterbildung sieht vor, dass die Druckbeaufschlagungseinrichtung so eingestellt oder so einstellbar ist, dass die Strömungsgeschwindigkeit der Suspension in Bezug auf die Strömungsrichtung hinter dem Anschluss der Druckluft-Zuleitung nirgendwo kleiner als 2 m/sec beträgt. Bevorzugt ist auch, dass die Druckluft-Zufuhreinrichtung wahlweise so einstellbar ist, dass der Druck der durch die Druckluft-Zuleitung zugeführten Druckluft entweder höher, vorzugsweise etwa 1 bar oder etwa 2 bar höher, als oder etwa gleich groß oder nur geringfügig höher wie der Druck der von der Druckbeaufschlagungseinrichtung druckbeaufschlagten Suspension ist. Während bei der insofern höher gewählten Druckeinstellung Druckluft in die Zufuhrleitung eingespeist wird, wird bei der alternativ möglichen Einstellung, bei welcher der Druck in der Druckluft-Zuleitung dem Suspensionsdruck entspricht, keine Luft zugeführt, aber ein Suspensionsrückfluss in die Druckluft-Zuleitung und eine dortige Verstopfung vermieden.

Betreffend die Druckbeaufschlagungseinrichtung ist bevorzugt, dass diese zumindest eine erste, mit dem Druckbehälter in Verbindung stehende und mittels eines Druckreglers an eine Druckluftquelle angeschlossene Druckbeaufschlagungsleitung aufweist, die mittels eines Ventils wahlweise geöffnet und geschlossen werden kann, wobei Verschlusseinrichtungen zum wahlweise druckdichten Verschluss des Behälters vorgesehen sind. Wird der anteilig mit Suspension gefüllte Behälter durch die Druckbeaufschlagungsleitung, vorzugsweise durch einen oberen Abschnitt des Behältergehäuses, mit Druck beaufschlagt, bewirkt dies, dass die Suspension verdrängt und durch die darin eintauchende Zufuhrleitung aus dem Behälter hinausgedrückt und mit entsprechendem Druck (sog. Strahldruck) zu der Strahlpistole strömt. Es kann somit auf die bei herkömmlichen Nassstrahl-Systemen vorhandene, von Suspension durchströmte Zentrifugalpumpe verzichtet und die damit verbundene Auftrennung der Suspension in flüssige und feste Bestandteile vermieden werden. Auch ist weiter bevorzugt, dass die Druckluft-Zufuhrleitung eingangsseitig eine Aufzweigung in zwei Leitungszweige aufweist, von denen der eine Leitungszweig mittels eines wahlweise zu öffnenden oder zu verschließenden Ventils an die zuvor genannte Druckbeaufschlagungsleitung angeschlossen ist, und von denen der andere Leitungszweig mittels eines wahlweise zu öffnenden oder zu verschließenden Ventils an eine Druckluft-Leitung, in der ein im Vergleich zu der Druckbeaufschlagungsleitung höherer Luftdruck herrscht, angeschlossen ist. Zu den insofern möglichen Wirkungen und Vorteilen wird auf die vorangehende Beschreibung Bezug genommen.

Alternativ besteht aber die Möglichkeit, dass die Druckbeaufschlagungseinrichtung zumindest eine, im Betrieb von Suspension durchströmte Pumpe, wie beispielsweise eine Tauchpumpe oder eine Zentrifugalpumpe, aufweist. Insbesondere in diesem Zusammenhang ist bevorzugt, dass wie zuvor beschrieben eine Mischeinrichtung vorhanden ist.

Die Vorrichtung kann vorteilhaft weitergebildet werden, indem diese bspw. eine Strahlkabine zur Aufnahme von einem oder von mehreren Werkstücken aufweist und indem sie Mittel aufweist, die an die Rückförderung von Suspension aus der Strahlkabine in den Behälter angepasst sind, wobei vorzugsweise vorgesehen ist, dass die in der Vorrichtung insgesamt vorhandene bzw. in Umlauf befindliche Suspensionsmenge größer, vorzugsweise um ein Vielfaches größer, als die in dem Behälter, vorzugsweise zeitlich durchschnittlich, aufgenommene Suspensionsmenge ist. Bei einer hieran angepassten Dimensionierung des Behälters bewirkt die Rückförderung der Suspension in dem Behälter eine Strömung, welche die Suspension in Bewegung hält und durchmischt, so dass einer Auftrennung bzw. Entmischung in die verschiedenen Suspensionskomponenten entgegengewirkt wird. Um die Suspension aus dem Behälter aus der Strahlpistole zu fördern und dabei mit dem benötigten Strahldruck zu beaufschlagen, wird anstelle einer von Suspension durchströmten Pumpe zumindest eine Druckbeaufschlagungseinrichtung bevorzugt, die das Innere des Behälters, in dem sich Suspension für den Strahlvorgang befindet, zur Verdrängung der Suspension in die Strahlleitung mit Druck beaufschlagt. Insofern kann bei dem Behälter auch von einem Druckbehälter gesprochen werden. Um eine Entmischung der Suspension in dem Behälter noch weiter zu erschweren, kann der Behälter vorzugsweise höher als dick ausgeführt werden. Zu insofern noch zusätzlich bestehenden Möglichkeiten zur bevorzugten Weiterbildung wird auch auf die Beschreibung der Figuren Bezug genommen.

Die Erfindung wird nachfolgend mit Bezug auf die beigefügten Figuren, welche bevorzugte Ausführungsbeispiele zeigen, weiter beschrieben. Darin zeigt:
- Fig. 1: schematisch vereinfacht eine erfindungsgemäße Vorrichtung zum Nassstrahlen gemäß einem ersten bevorzugten Ausführungsbeispiel;
- Fig. 1a: eine Vergrößerung von Detail Ia aus Fig. 1;
- Fig. 2: schematisch eine erfindungsgemäße Vorrichtung zum Nassstrahlen gemäß einem zweiten bevorzugten Ausführungsbeispiel, während der Vorbereitung des Strahlbetriebs;
- Fig. 3: die in Fig. 2 gezeigte Vorrichtung, in Strahlbereitschaft;
- Fig. 4: die in den Fig. 2, 3 gezeigte Vorrichtung während des Strahlbetriebs;
- Fig. 5: die in den Fig. 2 bis 4 gezeigte Vorrichtung, während des Strahlbetriebs mit Rückförderung von Strahlmittel;
- Fig. 6: die in den Figuren 2 bis 5 gezeigte Vorrichtung in Strahlbereitschaft mit im Vergleich zu Fig. 3 zusätzlich aktivierter Umwälzung der Suspension in dem zur Aufnahme und Abgabe von Suspension an die Strahlpistole dienenden Behälter;
- Fig. 7: in einer Schnittansicht eine Druckschleuse für Suspension der erfindungsgemäßen Vorrichtung gemäß einem von den Figuren 2 bis 6 etwas abgewandelten Ausführungsbeispiel und demgegenüber in Vergrößerung;
- Fig. 7a: eine Draufsicht auf den Deckel der Druckschleuse gemäß Fig. 7, wobei Aufbauten und Montageelemente nicht mit gezeigt sind;
- Fig. 8: schematisch eine erfindungsgemäße Vorrichtung zum Nassstrahlen gemäß einem noch weiteren bevorzugten Ausführungsbeispiel, bei dem abweichend von dem Beispiel der Fig. 2 bis 6 zwei Druckschleusen für Suspension zum intermittierenden Betrieb vorgesehen sind;
- Fig. 9: in einer Schnittansicht einen Behälter zur Aufnahme und Abgabe von Suspension an die Strahlpistole in einer von Fig. 8 etwas abgewandelten Ausführungsform und gegenüber Fig. 8 in Vergrößerung;
- Fig. 9a: eine Draufsicht auf den Deckel des Behälters gemäß Fig. 9;
- Fig. 10: schematisch eine Gesamtansicht einer erfindungsgemäßen Vorrichtung zum Nassstrahlen gemäß dem in den Figuren 2 bis 6 dargestellten bevorzugten Ausführungsbeispiel, wobei ausgehend von dem Betriebszustand in Fig. 4 eine Druckluft-Zufuhreinrichtung zur Druckluft-Zufuhr in die Zufuhrleitung der Suspension aktiviert wurde;
- Fig. 11: in einer im Vergleich zu Fig. 10 vergrößerten und mittels eines Aufbruchs verkürzten Schnittansicht die in Fig. 10 gezeigte Strahlpistole und einen Abschnitt ihrer Zufuhrleitung für Suspension mit daran angeschlossener Druckluft-Zufuhrleitung;
- Fig. 12: schematisch eine erfindungsgemäße Vorrichtung zum Nassstrahlen, gemäß einem noch weiteren bevorzugten Ausführungsbeispiel, wobei abweichend von Figur 4 die Druckluft-Zufuhrleitung an das Mischergehäuse einer vor der Strahldüse angeordneten Mischeinrichtung angeschlossen ist, bei noch ausgeschalteter Drucklufteinspeisung in das Mischergehäuse;
- Fig. 13: die in Fig. 12 gezeigte Anordnung, jedoch bei aktivierter Drucklufteinspeisung in das von der Zufuhrleitung für Suspension umfasste Mischergehäuse;
- Fig. 14: in einer im Vergleich zu Fig. 13 vergrößerten Schnittansicht die dort gezeigte Strahlpistole mit der an das Mischergehäuse angeschlossenen Druckluft-Zufuhrleitung und
- Fig. 15: eine schematisch vereinfachte, starke Vergrößerung eines in Fig. 5 mit XV bezeichneten Ausschnitts aus der Strahlmittel enthaltenden Suspension.

Mit Bezug auf die Figuren 1 und 1a wird ein erfindungsgemäßes Verfahren und eine erfindungsgemäße Vorrichtung 1, jeweils gemäß einem ersten bevorzugten Ausführungsbeispiel, vorgestellt. Wie in weiteren Abbildungen ist die Darstellung schematisch vereinfacht, wobei einem Teilschnitt vergleichbar der Blick auf das Innere von Gehäusen und Behältern möglich ist. Die Vorrichtung 1 umfasst eine Strahlkabine 2, in dessen innerem Strahlraum 3 mittels einer Halterung 4 ein Werkstück 5 zum Zwecke einer Nassstrahl-Behandlung seiner Werkstückoberfläche 6 vorübergehend bzw. lösbar gehaltert ist. Für das erfindungsgemäße Nassstrahl-Verfahren wird mittels einer Strahleinrichtung 8, bei der es sich in dem Beispiel um eine Strahlpistole 9 handelt, unter einem Strahldruck, der höher als der Umgebungsdruck ist, stehende Suspension 10 auf die frei zugängliche Werkstückoberfläche 6 aufgestrahlt. Wie Figur 1a schematisch stark vereinfacht angibt, umfasst die Suspension eine Flüssigkeit 11, in dem Beispiel Wasser, und Strahlmittel 12, das aus einer sehr großen Anzahl von festen Strahlmittelteilchen 13, 14 zusammengesetzt ist. Bei näherer Betrachtung handelt es sich um Strahlmittelteilchen 13 einer ersten Strahlmittelsorte und um davon unterschiedliche Strahlmittelteilchen 14 einer zweiten Strahlmittelsorte. Im Vergleich zu den Strahlmittelteilchen 13 besitzen die Strahlmittelteilchen 14 je Strahlmittelteilchen eine größere Masse, d. h. ein größeres Gewicht, eine vergleichsweise geringere Härte und eine vergleichsweise glattere Oberfläche. In dem Beispiel handelt es sich bei den Strahlmittelteilchen 13 um Korund und bei den Strahlmittelteilchen 14 um Duroplastgranulat. Die Suspension wird zunächst in einem Behälter 15 bevorratet, der im Hinblick auf seine noch erläuterte Funktion und Bedeutung auch als Druckbehälter bezeichnet werden kann. Der Behälter 15 steht mit der Strahleinrichtung 8 mittels einer Zufuhrleitung 16 in fluidischer Verbindung. Mit 17 ist insgesamt schematisch stark vereinfacht eine Druckbeaufschlagungseinrichtung angegeben. Der von dort durchgezogen zu dem Behälter 15 führende Pfeil repräsentiert eine bevorzugte Ausgestaltung, bei der die Druckbeaufschlagungseinrichtung 17 das Innere 18 des Behälters 15 zur Verdrängung von Suspension 10 in die Zufuhrleitung 16 mit Überdruck beaufschlagt. Vorzugsweise kann die Druckbeaufschlagungseinrichtung 17 eine Druckluftquelle und eine von dort zu dem druckdicht verschließbaren Behälter 15 führende Druckbeaufschlagungsleitung aufweisen, so dass keine von der Suspension 10 durchströmte Pumpe benötigt wird. Allerdings deutet der gestrichelte, sich von der Druckbeaufschlagungseinrichtung 17 zu der Zufuhrleitung 16 erstreckende Pfeil an, dass es sich bei der Druckbeaufschlagungseinrichtung 17 alternativ um eine Pumpe handeln könnte, die entweder in die Zufuhrleitung 16 eingesetzt oder bspw. als Tauchpumpe in dem Behälter 15 angeordnet sein könnte.

Die Vorrichtung 1 umfasst zur Zugabe von vergleichsweise geringen Luftmengen in die Suspension eine Druckluft-Zufuhreinrichtung 19, welche die in der gedachten Systemgrenze 20 enthaltenen Komponenten und die Druckluft-Zufuhrleitung 21 umfasst, die in dem Ausführungsbeispiel in Strömungsrichtung 22 der Suspension 10 betrachtet vor der Strahlpistole 9 von der Seite in die Zufuhrleitung 16 einmündet. Die Druckluft-Zufuhreinrichtung 19 umfasst eine Druckluftquelle 32, bei der es sich bspw. um eine drucklufterzeugende Pumpe oder um eine Versorgungsleitung handeln kann. Die Druckluft-Zufuhrleitung 21 weist eingangsseitig eine Aufzweigung in zwei Leitungszweige auf, von denen der eine Leitungszweig 24 ein wahlweise zu öffnendes oder zu schließendes Ventil 26 aufweist und bei geöffnetem Ventil 26 von der Druckluftquelle 32 gespeist wird, wobei der Luftdruck in dem Leitungszweig 24 mittels eines Druckreglers 28 einstellbar ist. Der andere Leitungszweig 25 weist ein wahlweise zu öffnendes oder zu schließendes Ventil 29 auf und wird bei geöffnetem Ventil 29 ebenfalls von der Druckluftquelle 32 gespeist, wobei der Luftdruck in dem Leitungszweig 25 mittels eines Druckreglers 31 individuell bzw. abweichend einstellbar ist. In dem gewählten Beispiel entspricht der mit dem Druckregler 28 für den Leitungszweig 24 eingestellte Druck dem von der Druckbeaufschlagungseinrichtung 17 auf die Suspension 10 in dem Behälter 15 ausgeübten Druck, während mit dem Druckregler 31 für den Leitungszweig 25 ein im Vergleich dazu höherer Druck vorgewählt ist. Von den Ventilen 26, 29 ist jeweils ein Ventil geschlossen und das andere geöffnet, wobei diese Zuordnung umschaltbar ist. Ist, wie in Figur 1 durch "X" angedeutet, das Ventil 26 geschlossen und das Ventil 29 geöffnet, ist der Luftdruck in der Druckluft-Zufuhrleitung 21 größer als der Suspensionsdruck in der Zufuhrleitung 16, so dass Druckluft in die Zufuhrleitung 16 eingespeist wird. Bei dazu umgekehrter Stellung der Ventile 26, 29 entspricht der Luftdruck in der Druckluft-Zufuhrleitung 21 dem Suspensionsdruck in der Zufuhrleitung 16, so dass keine Druckluft in die Zufuhrleitung 16 eingespeist wird, aber andererseits ein Eindringen von Suspension 10 in die Druckluft-Zufuhrleitung 21 verhindert wird. Zu diesem Zweck könnte der Luftdruck in der Druckluft-Zufuhrleitung 21 bei Bedarf auch etwas höher eingestellt werden. Die erläuterten unterschiedlichen Ventilstellungen können auch, insbesondere automatisiert, zeitlich getaktet werden, so dass beim Strahlbetrieb nur während eines oder mehrerer Zeitintervalle Luft zugeführt wird. Es hat sich gezeigt, dass selbst durch Zufuhr von sehr geringen Luftmengen bzw. eines Luftvolumenstroms, der erheblich geringer als der Suspensionsvolumenstrom ist, bereits eine deutliche Beschleunigung der Suspension in der Strahldüse und Verbesserung der Strahlwirkung erreichbar ist.

Mit Bezug auf die Figuren 2 bis 5 wird eine erfindungsgemäße Vorrichtung 1 und ein erfindungsgemäßes Verfahren gemäß einem weiteren bevorzugten Ausführungsbeispiel vorgestellt, wobei, wie auch im Folgenden, für Merkmale, die einem vorangehend beschriebenen Beispiel zumindest funktional entsprechen, zur Übersicht die gleichen Bezugszeichen gewählt sind. Im Vergleich zu dem Beispiel aus Figur 1 wurden weitere Komponenten hinzugefügt. In der Zufuhrleitung 16 für die Suspension 10 ist ein Ventil 30, bei dem es sich in dem Beispiel um ein pneumatisch betätigbares Quetschventil handelt, angeordnet. Dieses wird mittels eines in einer Steuerleitung 33 angeordneten Steuerventils 34 wahlweise geöffnet oder geschlossen. Zur Kennzeichnung einer verschlossenen Ventilstellung wird jeweils das Symbol "X" verwendet. Ergänzt wurde auch eine Rückführleitung 35, die sich aus einer unterhalb der Strahlkabine 2 angeordneten Druckschleuse 36 bis in den Behälter 15 hinein erstreckt. In der Rückführleitung 35 ist ein Ventil 62, bei dem es sich ebenfalls um ein pneumatisch ansteuerbares Quetschventil handelt, angeordnet. Dieses wird mittels eines in einer Steuerleitung 37 angeordneten Steuerventils 38 betätigt. Der Behälter 15 ist bezüglich sämtlicher Anschlüsse so ausgeführt, dass er sich druckdicht von der Umgebung abschließen lässt, wobei ein in der Druckbeaufschlagungsleitung 27 angeordnetes Ventil 39 vorgesehen ist, um bei Bedarf den Druck im Inneren des Behälters 15 verringern zu können. Auch die genannte Druckschleuse 36 lässt sich zur äußeren Umgebung und in ihren Zu- und Ableitungen druckdicht abschließen, wobei mit 40 ein Ventil bezeichnet ist, mittels dem sich die Druckschleuse mit Luft aus dem Inneren des (nicht druckdichten) Strahlraumes be- bzw. entlüften lässt. Die Strahlkabine 2 besitzt einen Trichterboden 41, welcher mittels der Strahleinrichtung 8 versprühte Suspension 10 sammelt, so dass diese durch eine zentrale Bodenöffnung 42, wenn diese geöffnet ist, in die Druckschleuse 36 abfließen kann. Von dem Druckregler 28 (es handelt sich um ein Druckregelventil) zweigt parallel zu der Druckbeaufschlagungsleitung 27, die ein Ventil 7, das sich wahlweise öffnen und schließen lässt, aufweist und mit dem Behälter 15 verbunden ist, eine weitere Druckbeaufschlagungsleitung 43 mit einem Ventil 44, das sich wahlweise öffnen und schließen lässt, ab und führt in die Druckschleuse 36. Wie dazu Figur 7 anhand eines leicht abweichenden Ausführungsbeispiels zeigt, hat eine Öffnung des Ventils 44 zwei Auswirkungen. Zunächst wird durch die zuströmende Druckluft ein kegelförmiger Dichtkörper 45 nach oben gegen einen Dichtungssitz verlagert und angedrückt und dadurch die Bodenöffnung 42 druckdicht verschlossen. Aus einem Ringspalt 46, der zwischen dem Ausströmrohr 47 der Druckbeaufschlagungsleitung 43 und einer zentralen Bohrung in dem Dichtkörper 45 berandet ist, strömt Druckluft in den Innenraum 48 der Druckschleuse 36. Wenn das Ventil 40 geschlossen und das Ventil 62 geöffnet ist, bewirkt dies, dass in der Druckschleuse 36 enthaltene Suspension wegen des auf sie einwirkenden Luftdruckes durch die bis zum Boden der Druckschleuse 36 darin eingetauchte Rückführleitung 35 in den Behälter 15 gepumpt wird. In dem Behälter 15 befinden sich die Eintrittsöffnung 49 der Zufuhrleitung 16 und die Austrittsöffnung 50 der Rückführleitung 35 jeweils in nur geringem, zueinander gleich großen Abstand über dem Boden des Behälters 15. Dadurch wird bei einer Zuströmung von Suspension 10 durch die Rückführleitung 35 in dem Behälter 15 vorteilhaft eine Suspensionsströmung bewirkt, die zu einer gewünschten Durchmischung der Suspensionskomponenten führt.

Mit 51 ist eine pneumatisch betriebene Pumpe bezeichnet, bei der es sich in dem Beispiel um eine Membranpumpe handelt. Diese ist mittels einer Druckluftleitung 52, in der ein Ventil 53, das sich wahlweise öffnen und schließen lässt, angeordnet ist, mit einem weiteren Druckregler 54 verbunden. Bei den insgesamt drei in dem Beispiel vorhandenen Druckreglern 28, 31 und 54 kann es sich um an sich bekannte Regelventile, wie vorzugsweise um Proportionalventile, handeln. Die Pumpe 51 kann dazu dienen, um die in dem Behälter 15 aufgenommene Suspension 10, vorzugsweise nach längeren Stillstandszeiten der Strahlanlage, zu durchmischen, um einem Absinken von Strahlmittel in der Flüssigkeit entgegenzuwirken. Die beiden Anschlüsse der Pumpe 51 sind mit einem Ansaugrohr 55 und mit einem Ausströmrohr 56 verbunden, wobei in dem Behälter 15 die Öffnung des Ansaugrohres 55 deutlich oberhalb der Öffnung des Ausströmrohrs 56 platziert ist. Die Öffnung des Ausströmrohres 56 befindet sich in nur geringem Abstand über dem Boden des Behälters 15. Dies ermöglicht es nach längeren Stillstandszeiten, mittels des Ansaugrohres 55 Flüssigkeit anzusaugen und diese durch das Ausströmrohr 56 von unten in die Suspension 10 einzumischen, wodurch eine Verwirbelungsströmung entsteht, die zu einer insgesamt gleichmäßigen Verteilung des Strahlmittels 12 in der Flüssigkeit 11 führt, bzw. diese gleichmäßige Vermengung begünstigt und aufrecht erhält.

Bei dem gewählten Beispiel handelt es sich bei der zentralen Druckluftquelle 32 um einen Druckluftanschluss. Eine davon ausgehende zentrale Versorgungsleitung 57 zweigt parallel zu den Druckreglern 28, 31 und 54 ab. An den Ausgang des Abzweigs 58, in dem sich der Druckregler 28 befindet, schließen zueinander parallel der Leitungszweig 24, die Druckbeaufschlagungsleitung 27 und die Druckbeaufschlagungsleitung 43 an. An den Ausgang des Abzweigs 59, in dem sich der Druckregler 31 befindet, schließen zueinander parallel der Leitungszweig 25, die Steuerleitung 37 und die Steuerleitung 33 an. Insofern ist in dem Beispiel die Druckluft-Zufuhrleitung 21 hinsichtlich der dazwischen geschalteten Leitungen und Ventile mittelbar mit der Druckluftquelle 32 verbunden. An den Ausgang des Abzweigs 59', in dem sich der Druckregler 54 befindet, schließt nur die Druckluftleitung 52 an.

Nachfolgend wird kurz anhand verschiedener Betriebszustände ein bevorzugtes Verfahren zum Betrieb der Vorrichtung 1 vorgestellt. Figur 2 zeigt einen Betriebszustand zum Einfüllen des Strahlmittels bzw. der Suspension 10 in den Strahlraum 3 und zu dessen Transport durch die Druckschleuse 36 und die Rückführleitung 35 in den Behälter 15. Die Druckschleuse 36 besitzt eine obere Niveausonde 60, die eine entsprechende Befüllung anzeigt, und eine untere Niveausonde 61, die eine Entleerung bis zu diesem Niveau anzeigt. Die Suspension 10 wird bei zunächst geschlossenem Ventil 44 eingefüllt und kann somit in die oben offene Druckschleuse 36 fließen. Wird die obere Niveausonde 36 erreicht, wird das zur Entlüftung dienende Ventil 40 geschlossen, das Ventil 44 geöffnet und dadurch die Bodenöffnung 42 geschlossen, die Druckschleuse 36 mit Druck beaufschlagt und Suspension 10 durch die Rückführleitung 35 und das offene Ventil 62 in den Behälter 15 gepumpt, während das Ventil 39 geöffnet ist.

Figur 3 zeigt einen anschließenden Betriebszustand, in dem sich die Vorrichtung 1 in Strahlbereitschaft befindet. Die in dem Behälter befindliche Suspension wird bei geöffnetem Ventil 7 durch die Druckbeaufschlagungsleitung 27 mit Druck beaufschlagt, während die Ventile 30, 39 und 62 geschlossen sind. Durch das über der Suspension 10 gebildete Luftpolster steht die Suspension 10 in dem Behälter unter Druck, entsprechend dem am Regler 28 eingestellten Druck.

Figur 4 zeigt einen Betriebszustand, bei dem Suspension 10 aus der Strahleinrichtung 8 zufolge des von dem Druckregler 28 bestimmten Strahldruckes auf ein Werkstück 5 gestrahlt wird. Dazu wurde das Ventil 30 geöffnet. Die aus dem Behälter 15 ausgepumpte bzw. herausgedrückte Suspension wird wegen des noch geöffneten Ventils 7 durch nachströmende Druckluft ersetzt, wobei der Druck auf die Suspension 10 der gleiche bleibt. In diesem Betriebszustand ist das Ventil 44 geschlossen und das zur Entlüftung dienende Ventil 40 geöffnet, so dass die Bodenöffnung 42 geöffnet ist und die Suspension 10 wieder in die Druckschleuse 36 abfließen kann.

Figur 5 zeigt einen weiteren Betriebszustand, bei dem eine automatische Rückförderung von Suspension 10 während des Strahlbetriebs aus der Druckschleuse 36 in den Behälter 15 erfolgt. Dieser Betriebszustand wird ausgelöst, wenn die obere Niveausonde 60 erreicht wird. Dies bewirkt, dass die Ventile 44 und 62 geöffnet und dass die Ventile 40 und 7 geschlossen werden. Die durch die Druckbeaufschlagungsleitung 43 strömende Druckluft presst die Suspension 10 aus der Druckschleuse in den Behälter 15 und von dort weiter zu der Strahleinrichtung 8. In dem Behälter 15, der insofern auch als Druckbehälter bezeichnet wird, herrscht nun praktisch der gleiche Druck wie in der Schleuse 36, und von der Druckschleuse 36 strömt die gleiche Menge an Suspension 10 zu dem Behälter 15 wie aus der Strahleinrichtung 8 austritt. Da allerdings beim Übergang von dem Betriebszustand aus Figur 4 zu dem Betriebszustand aus Figur 5 eine kurze zeitliche Unterbrechung entsteht, während welcher der Strahlvorgang fortgesetzt werden soll, lässt sich zum Ausgleich der Suspensionsmenge die Strömungsgeschwindigkeit der Suspension 10 durch die Rückführleitung 35 etwas höher als die Strömungsgeschwindigkeit durch die Zufuhrleitung 16 einstellen. Dies lässt sich erreichen, indem der Druck in dem Behälter 15 mittels des Ventils 39 etwas unter den Druck in der Druckschleuse 36 abgesenkt wird. Durch den entstehenden kleinen Druckunterschied zwischen Druckschleuse und Behälter steigt das Niveau in letzterem etwas an. Mit dieser Maßnahme lässt sich auch erreichen, dass bei unterbrochenem Strahlprozess die Rückförderung langsam vollendet wird. Wenn in der Druckschleuse die untere Niveausonde 61 erreicht wird, kann wieder auf den Betriebszustand gemäß Figur 4 umgeschaltet werden, so dass ein intermittierender Betrieb möglich ist.

Aus der vorangehenden Beschreibung wird deutlich, dass die gewählte Druckbeaufschlagungseinrichtung 17, welche die Druckluftquelle 32, die Druckbeaufschlagungsleitungen 27, 43 und deren Ventile umfasst, einen zuverlässigen Betrieb der Vorrichtung 1 ermöglicht. Bei diesem Aufbau weist die Vorrichtung 1 vorteilhaft keine von Suspension 10 durchströmte Pumpe auf, so dass auch die für Pumpen typische, unerwünschte Auftrennung der Suspension und der daran auftretende Verschleiß vermieden wird.

Figur 6 zeigt eine Abwandlung des in Figur 3 gezeigten Betriebszustands, in dem sich die Vorrichtung 1 in Strahlbereitschaft befindet. Um die in dem Behälter 15 unter Druckbeaufschlagung stehende Suspension 10 zu durchmischen, wurde die Pumpe 51 eingeschaltet.

Figur 8 zeigt eine Vorrichtung 1 gemäß einem weiteren bevorzugten Ausführungsbeispiel. Diese besitzt zwei, zueinander parallel an die Bodenöffnung 42 angeschlossene Druckschleusen 36. Wie anhand der Ventilstellungen erkennbar ist, wird während des in Figur 8 gezeigten Strahlbetriebs Suspension 10 aus der in Blickrichtung links angeordneten Druckschleuse 36 in den Behälter 15 gepumpt, während gleichzeitig aus der Strahlkabine 2 abfließende Suspension 10 in der daneben angeordneten Druckschleuse 36 gesammelt wird. Die Umschaltung dieser beiden Funktionen der Druckschleusen 36 kann mittels der jeweiligen Niveausonden 60, 61 erfolgen.

Die Figuren 9, 9a zeigen einen von Figur 8 etwas abgewandelten und demgegenüber in Vergrößerung dargestellten Behälter 15. Dieser besitzt zwei Anschlussrohre 35' zum Anschluss je einer der beiden in Figur 8 vorhandenen Rückführleitungen 35. Zusätzlich sind, in Abwandlung von Figur 8, insgesamt vier Anschlussrohre 16' zum Anschluss von je einer Zufuhrleitung 16 vorgesehen, so dass sich gleichzeitig vier Strahleinrichtungen 8 daran anschließen lassen.

Figur 10 zeigt einen Betriebszustand, bei dem während des Strahlbetriebs die Druckluft-Zufuhreinrichtung 19 so eingestellt wurde, dass der durch die Zufuhrleitung 16 strömenden Suspension 10 kleine Luftbläschen 63 zugeführt werden. In dem gezeigten Beispiel umfasst die Druckluft-Zufuhreinrichtung 19 die Druckluft-Zufuhrleitung 21 und die Druckluftquelle 32 sowie die dazwischen liegenden pneumatischen Bauteile. Hierzu zählen die Leitungszweige 24, 25 mit den Ventilen 26, 29. Es ist vorgesehen, dass der Leitungszweig 24 mit der Druckbeaufschlagungsleitung 27 eingangsseitig, d. h. vor den Ventilen 26 und 7, verbunden ist, so dass auch der Druck in dem Leitungszweig 24 von dem Druckregler 28 abhängig ist. Der dazu vergleichsweise in dem Beispiel um zwei bar höhere Druck in dem anderen Leitungszweig 25 wird von dem Druckregler 31 vorgegeben. Zur Weiterbildung besteht die Möglichkeit, die Druckregler 28 und 31 geeignet zu koppeln, so dass vorzugsweise abhängig von dem an dem Druckregler 28 eingestellten Druck der Druckregler 31 automatisch so nachgestellt wird, dass stets eine gewünschte gleiche Druckdifferenz zwischen den Drücken dieser beiden Regler, die insbesondere vorwählbar ist, automatisch aufrecht erhalten wird. In dem Betriebszustand von Figur 10 ist das Ventil 26 geschlossen und das Ventil 29 geöffnet, so dass an der Anschlussstelle 64 Druckluft mit etwa zwei bar Druckdifferenz, jedoch in nur geringer Menge, in die Suspension 10 eingetragen wird. In dem Beispiel von Figur 10 befindet sich die Anschlussstelle 64 im Bereich eines Zufuhrschlauches 65, welcher Bestandteil der Zufuhrleitung 16 ist.

Die in Figur 11 gezeigte Strahleinrichtung 8 besitzt eine Strahlmittelaustrittsöffnung 66 und eine ihr in Bezug auf die Suspensionsströmungsrichtung 22 vorgelagerte Strahldüse 67, die vor der Strahlmittel-Austrittsöffnung in Strömungsrichtung betrachtet in einem Längenabschnitt konstanten Strömungsquerschnitt aufweist. Die Zufuhrleitung 16 umfasst eine Mischeinrichtung 68. In deren rohrförmigem Mischergehäuse 69 sind in dem Beispiel in Strömungsrichtung 22 hintereinander liegend drei Mischerelemente 70 fixiert. Bei diesen handelt es sich um bspw. aus Kunststoff oder aus Stahl hergestellte Lamellen, deren beiden Längsenden 71, 72 zueinander um eine gedachte Rotationsachse um je eine Vierteldrehung verdreht sind. Im Vergleich zu den beiden anderen Mischerelementen70 ist das mittlere Mischerelement in sich in die Gegenrichtung verdreht, um eine gute Mischwirkung zu erreichen. Figur 11 zeigt außerdem, dass die Druckluft-Zufuhrleitung 21 mittels eine Winkelstückes 73 an die Zufuhrleitung 16 angeschlossen ist, so dass die Luftzufuhr quer gerichtet zu der Strömungsrichtung 22 erfolgt. In das Winkelstück 73 ist mittels eines als Übergang dienenden konischen Kunststoffteils 75 eine Luftzufuhrdüse 74 fest eingesetzt, die in dem Beispiel als Injektionsnadel ausgebildet und mit ihrer Spitze in den Zufuhrschlauch 65 eingesteckt ist. Deutlich ist zu erkennen, dass der Innendurchmesser der Luftzufuhrdüse 74 deutlich kleiner als der Innendurchmesser der Druckluft-Zufuhrleitung und in noch erheblich stärkerem Maße kleiner als der Innendurchmesser der Zufuhrleitung 16 der Suspension 10 ist, so dass sich besonders feindisperse bzw. kleine Luftbläschen 63 in die Suspension 10 (in Figur 11 nicht mit dargestellt) einbringen lassen. In dem Beispiel beträgt der Außendurchmesser der Luftzufuhrdüse 74 bzw. der Injektionsnadel 1,2 mm.

Figur 12 unterscheidet sich von dem bspw. in Figur 10 gezeigten Ausführungsbeispiel dadurch, dass sich die Anschlussstelle 64 der Druckluft-Zufuhrleitung 21 an die Zufuhrleitung 16 an dem Mischergehäuse 69 befindet. Während Figur 5 einen Betriebszustand angibt, bei dem der Druck in der Druckluft-Zufuhrleitung 21 dem Druck der Suspension 10 in der Zufuhrleitung 16 entspricht und folglich keine Luftbläschen zugeführt werden, gibt Figur 13 den alternativen Betriebszustand an (vgl. dazu die schon erläuterten Ventilstellungen), bei welchem fein verteilte kleine Luftbläschen in die Suspension 10 eingebracht werden. Insofern veranschaulicht Figur 14 in Vergrößerung einen möglichen Anschluss der Druckluft-Zufuhrleitung an das Mischergehäuse 69 der Zufuhrleitung 16.

Figur 15 veranschaulicht, vergleichbar zu Figur 1a, schematisch die Zusammensetzung der in dem Beispiel zum Strahlen verwendeten Suspension 10. Diese setzt sich aus einer Flüssigkeit 11 und darin in Form sehr vieler kleiner Feststoffteilchen verteiltem Strahlmittel 12 zusammen. Das Strahlmittel 12 umfasst Strahlmittelteilchen 13 einer ersten Strahlmittelsorte sowie andersartige bzw. verschiedene Strahlmittelteilchen 14 einer zweiten Strahlmittelsorte. Die Strahlmittelteilchen 13 sind deutlich kleiner als die Strahlmittelteilchen 14 und besitzen, bezogen auf jeweils einzelne Strahlmittelteilchen, eine vergleichsweise geringere Masse. Während es sich bei den Strahlmittelteilchen 14 um Kugeln mit glatter Oberfläche handelt, sind die Strahlmittelteilchen 13 unregelmäßig und zerklüftet gestaltet und besitzen eine scharfkantige Oberfläche. Insofern besitzen die Strahlmittelteilchen 13 beim Auftreffen auf eine Werkstückoberfläche 6 eine im Vergleich zu den Strahlmittelteilchen 14 höhere Abrasivität, während die Stahlmittelteilchen 14 beim Auftreffen eine vergleichsweise höhere kinetische Energie besitzen.

## Patentansprüche

1. Verfahren zum Nassstrahlen von einem oder mehreren Werkstücken (5), wobei eine Vorrichtung (1) zum Nassstrahlen von einem oder mehreren Werkstücken verwendet wird, wobei die Vorrichtung (1) zumindest einen Behälter (15) zur Aufnahme und zur Abgabe von Stahlmittel (12) enthaltender Suspension (10) und zumindest eine Strahleinrichtung (8), wie bspw. eine Strahlpistole (9), zum Strahlen von Suspension (10) auf das oder die Werkstücke (5) aufweist, wobei die Strahleinrichtung (8) mittels zumindest einer Zufuhrleitung (16) mit dem Behälter (15) verbunden ist, wobei die Vorrichtung (1) zumindest eine Druckbeaufschlagungseinrichtung (17) aufweist zur wahlweisen Druckbeaufschlagung von Suspension (10), wobei die Vorrichtung (1) zumindest eine Druckluft-Zufuhreinrichtung (19) umfasst, die zumindest eine Druckluftzufuhrleitung (21) und zumindest eine Druckluftquelle (32) aufweist, und wobei die Druckluft-Zufuhrleitung (21) an die Zufuhrleitung (16) angeschlossen ist und mit der Druckluftquelle (32) mittelbar oder unmittelbar verbunden ist, und dass der mittels der Druckluft-Zufuhreinrichtung (19) zugeführte Druckluft-Volumenstrom und der mittels der Zufuhrleitung (16) zugeführte Suspensions-Volumenstrom so aufeinander abgestimmt werden, dass das Verhältnis aus Druckluft-Volumenstrom zu Suspensions-Volumenstrom kleiner als der Wert 1 ist und insbesondere etwa dem Wert 0,5 entspricht.

2. Verfahren nach Anspruch 1, **dadurch gekennzeichnet, dass** der mittels der Druckluft-Zufuhreinrichtung (19) zugeführte Druckluft-Volumenstrom und der mittels der Zufuhrleitung (16) zugeführte Suspensions-Volumenstrom so aufeinander abgestimmt werden, dass das Verhältnis aus Druckluft-Volumenstrom zu Suspensions-Volumenstrom, wenn man beide Volumenströme auf Umgebungsdruck, insbesondere auf 1 bar, umrechnet, kleiner als der Wert 1 ist und insbesondere etwa dem Wert 0,5 entspricht.

3. Verfahren nach einem oder beiden der Ansprüche 1 und 2, **dadurch gekennzeichnet, dass** Suspension in dem Behälter (15) mit Suspensionsdruck, der insbesondere 3 bar beträgt, beaufschlagt wird, dass Druckluft in der Druckluft-Zufuhrleitung (21) zumindest zeitweise mit Luftdruck, der höher, insbesondere um 2 bar höher, als der besagte Suspensionsdruck ist, beaufschlagt wird, wobei durch die Druckluft-Zufuhrleitung (21) ein Druckluftstrom zugeführt wird, dem, wenn man ihn auf Umgebungsdruck, insbesondere auf entspannte Luft bei vorzugsweise etwa 1 bar, umrechnet, insbesondere ein Volumenstrom von etwa 0,4 Litern Luft pro Sekunde entspricht, wobei eine Strahleinrichtung (8) mit einer Strahldüse verwendet wird, deren Strahlquerschnitt insbesondere 40 mm² beträgt, und wobei der Strahleinrichtung (8) durch die Zufuhrleitung (16) ein Suspensionsstrom zugeführt wird, dem, wenn man ihn auf Umgebungsdruck, vorzugsweise auf etwa 1 bar, umrechnet, insbesondere ein Volumenstrom von etwa 0,8 Litern Suspension pro Sekunde entspricht.

4. Verfahren nach einem der Ansprüche 1 bis 3, **dadurch gekennzeichnet, dass** ein Strahlmittel (12) verwendet wird, das Strahlmittelteilchen (13) einer ersten Strahlmittelsorte und Strahlmittelteilchen (14) zumindest einer davon verschiedenen, zweiten Strahlmittelsorte enthält.

5. Verfahren nach einem der vorangehenden Ansprüche, **dadurch gekennzeichnet, dass** die Zufuhrleitung (16) der Vorrichtung (1) ein Ventil (30) aufweist, das sich wahlweise öffnen und schließen lässt, und dass ein Ventil (26, 29) in der Druckluft-Zufuhrleitung vorgesehen ist, das sich wahlweise öffnen oder schließen lässt.

6. Verfahren nach einem der vorangehenden Ansprüche, **dadurch gekennzeichnet, dass** die Druckluft-Zufuhrleitung (21) in Bezug auf die Suspensions-Strömungsrichtung (22) in der Zufuhrleitung (16) vor, insbesondere unmittelbar vor, der Strahleinrichtung (8) bzw. Strahlpistole (9) an die Zufuhrleitung (16) angeschlossen ist.

7. Verfahren nach einem der vorangehenden Ansprüche, **dadurch gekennzeichnet, dass** es sich bei der Zufuhrleitung (16) um einen Zufuhrschlauch (65) handelt oder dass die Zufuhrleitung (16) einen Zufuhrschlauch (65) umfasst.

8. Verfahren nach Anspruch 7, **dadurch gekennzeichnet, dass** die Druckluft-Zufuhrleitung (21) an den Zufuhrschlauch (65) angeschlossen ist oder in Bezug auf die Suspensions-Strömungsrichtung (22) unmittelbar vor dem Schlauchbeginn an die Zufuhrleitung (16) angeschlossen ist.

9. Verfahren nach einem der vorangehenden Ansprüche, **dadurch gekennzeichnet, dass** die Strahleinrichtung (8) zumindest eine Strahlmittel-Austrittsöffnung (66) und zumindest eine der Strahlmittel-Austrittsöffnung (66) in Bezug auf die Suspensions-Strömungsrichtung (22) vorgelagerte Strahldüse (67) aufweist.

10. Verfahren nach Anspruch 9, **dadurch gekennzeichnet, dass** die Zufuhrleitung (16) zumindest eine Mischeinrichtung (68) umfasst, die in Bezug auf die Suspensions-Strömungsrichtung (22) vor der Strahldüse (67), insbesondere vor der Strahlpistole (9), angeordnet ist.

11. Verfahren nach Anspruch 10, **dadurch gekennzeichnet, dass** die Mischeinrichtung (68) ein Mischergehäuse (69) aufweist, in dem ein oder mehrere Mischerelemente (70) in dem von Suspension (10) durchströmten Gehäusehohlquerschnitt positions- und lagefest angeordnet sind, wobei insbesondere vorgesehen ist, dass die Druckluft-Zufuhrleitung (21) an das Mischergehäuse (69), insbesondere in Bezug auf die Suspensions-Strömungsrichtung (22) vor dem oder den Mischerelementen (70), angeschlossen ist.

12. Verfahren nach einem oder beiden der vorangehenden Ansprüche 10,11, **dadurch gekennzeichnet, dass** sich die Zufuhrleitung (16) bis in die Strahleinrichtung (8), bei der es sich insbesondere um eine Strahlpistole (9) handelt, erstreckt, wobei insbesondere die Mischeinrichtung (68) der Zufuhrleitung (16) in der Strahlpistole (9) angeordnet ist, und dass die Druckluft-Zufuhrleitung (21) in oder vor der Strahlpistole (9) an die Zufuhrleitung (16), insbesondere an das Mischergehäuse (69), angeschlossen ist.

13. Verfahren nach einem der vorangehenden Ansprüche 10 bis 12, **dadurch gekennzeichnet, dass** in der Mischeinrichtung (68) mehrere Mischerelemente (70) in Strömungsrichtung (22) der Suspension (10) betrachtet hintereinander angeordnet sind, wobei insbesondere vorgesehen ist, dass es sich bei den Mischerelementen (70) um Lamellen handelt, deren beide Längsenden (71, 72) zueinander um eine gedachte Rotationsachse um je eine Vierteldrehung verdreht sind, wobei weiter insbesondere vorgesehen ist, dass zumindest ein erstes Mischerelement (70) vorgesehen ist, an dem eine erste Verdrehrichtung der Längsenden (71, 72) zueinander gewählt ist, und dass zumindest ein zweites Mischerelement (70) vorgesehen ist, deren Längsenden (71, 72) in einer zweiten, zu der ersten Verdrehrichtung entgegengesetzten Verdrehrichtung zueinander verdreht sind.

14. Verfahren nach einem der vorangehenden Ansprüche, **dadurch gekennzeichnet, dass** die Druckluft-Zuleitung (21) zum Anschluss an die Zufuhrleitung (16) mit einer Luftzufuhrdüse (74), welche insbesondere als Injektionsnadel ausgebildet ist, verbunden ist, die in die Zufuhrleitung (16), insbesondere senkrecht zur Strömungsrichtung (22) der Suspension (10), einmündet.

15. Verfahren nach den Ansprüchen 9 und 14, **dadurch gekennzeichnet, dass** die Luftzufuhrdüse (74) einen Innendurchmesser aufweist, der kleiner oder etwa gleich 1 Millimeter ist, und/ oder dass das Verhältnis von Innendurchmesser der Strahldüse (67) zu Innendurchmesser der Luftzufuhrdüse (74) größer als 10 ist, insbesondere etwa 15 beträgt.

16. Verfahren nach einem der vorangehenden Ansprüche, **dadurch gekennzeichnet, dass** die Druckbeaufschlagungseinrichtung (17) so eingestellt oder einstellbar ist, dass die Strömungsgeschwindigkeit der Suspension (10) in Bezug auf die Strömungsrichtung (22) hinter der Anschlussstelle (64) der Druckluft-Zufuhrleitung (21) nirgendwo kleiner als 2 Meter pro Sekunde ist.

17. Verfahren nach einem der vorangehenden Ansprüche, **dadurch gekennzeichnet, dass** die Druckluft-Zufuhreinrichtung (19) wahlweise so einstellbar ist, dass der Druck der durch die Druckluft-Zufuhrleitung (21) zugeführten Druckluft entweder höher, insbesondere etwa 1 bar oder etwa 2 bar höher, als oder etwa gleich groß wie der Druck der von der Druckbeaufschlagungseinrichtung (17) druckbeaufschlagten Suspension (10) ist.

18. Verfahren nach einem der vorangehenden Ansprüche, **dadurch gekennzeichnet, dass** die Druckbeaufschlagungseinrichtung (17) zumindest eine erste, mit dem Behälter (15) in Verbindung stehende und von einer Druckluftquelle (32) mit Druckluft speisbare Druckbeaufschlagungsleitung (27) aufweist, die mittels eines Ventils (7) wahlweise zu öffnen und zu schließen ist und deren Luftdruck mittels eines Druckreglers (28) einstellbar ist, wobei Verschlusseinrichtungen zum druckdichten Verschluss des Behälters (15) vorgesehen sind.

19. Verfahren nach Anspruch 18, **dadurch gekennzeichnet, dass** die Druckluft-Zufuhrleitung (21) eingangsseitig eine Aufzweigung (23) in zwei Leitungszweige (24, 25) aufweist, von denen der eine Leitungszweig (24) ein wahlweise zu öffnendes oder zu schließendes Ventil (26) aufweist und mit der Druckbeaufschlagungsleitung (27) gemäß Anspruch 18, insbesondere in Druckluftströmungsrichtung betrachtet vor deren Ventil (7), verbunden ist, und von denen der andere Leitungszweig (25) ein wahlweise zu öffnendes oder zu schließendes Ventil (29) aufweist und mit der Druckluftquelle (32) in Verbindung steht, wobei der Luftdruck in dem Leitungszweig (25) mittels zumindest eines Druckreglers (31, 28) höher als der Luftdruck in dem Leitungszweig (24) eingestellt oder einstellbar ist.

20. Verfahren nach einem der vorangehenden Ansprüche, **dadurch gekennzeichnet, dass** die Druckbeaufschlagungseinrichtung (17) zumindest eine im Betrieb von Suspension (10) durchströmte Pumpe, wie beispielsweise eine Tauchpumpe oder eine Zentrifugalpumpe, aufweist.

## Claims

1. Method for wet-blasting one or more workpieces (5), wherein a device (1) is used for wet-blasting one or more workpieces, wherein the device (1) comprises at least one container (15) for receiving and discharging suspension (10) containing blasting abrasive (12) and at least one blasting apparatus (8), such as a blast gun (9), for blasting suspension (10) onto the workpiece(s) (5), wherein the blasting apparatus (8) is connected to the container (15) by at least one supply line (16), wherein the device (1) comprises at least one pressurisation means (17) for the selective pressurisation of suspension (10), wherein the device (1) comprises at least one pressurised air supply means (19) which comprises at least one pressurised air supply line (21) and at least one pressurised air source (32), and wherein the pressurised air supply line (21) is connected to the supply line (16) and is connected directly or indirectly to the pressurised air source (32), and wherein the pressurised air volume flow supplied by the pressurised air supply means (19) and the suspension volume flow supplied by the supply line (16) are coordinated in such a way that the ratio of pressurised air volume flow to suspension volume flow is less than the value 1 and corresponds in particular approximately to the value 0.5.

2. Method according to claim 1, **characterised in that** the pressurised air volume flow supplied by the pressurised air supply means (19) and the suspension volume flow supplied by the supply line (16) are coordinated in such a way that the ratio of pressurised air volume flow to suspension volume flow, when both volume flows are converted to ambient pressure, in particular to 1 bar, is less than the value 1 and corresponds in particular approximately to the value 0.5.

3. Method according to claim 1 and/or claim 2, **characterised in that** a suspension pressure of in particular 3 bar is applied to suspension in the container (15), **in that** an air pressure which is higher, in particular 2 bar higher, than said suspension pressure is applied at least temporarily to pressurised air in the pressurised air supply line (21), a pressurised air flow being supplied by the pressurised air supply line (21), to which flow, when said flow is converted to ambient pressure, in particular to expanded air at preferably approximately 1 bar, in particular a volume flow of approximately 0.4 litres air per second corresponds, a blasting apparatus (8) comprising a blasting nozzle being used, the blasting cross section of which is in particular 40 mm², and a suspension flow being supplied to the blasting apparatus (8) by the supply line (16), to which flow, when said flow is converted to ambient pressure, preferably to approximately 1 bar, in particular a volume flow of approximately 0.8 litres suspension per second corresponds.

4. Method according to any of claims 1 to 3, **characterised in that** a blasting abrasive (12) is used which contains blasting-abrasive particles (13) of a first type of blasting abrasive and blasting-abrasive particles (14) of at least a second type of blasting abrasive which is different therefrom.

5. Method according to any of the preceding claims, **characterised in that** the supply line (16) of the device (1) comprises a valve (30) which can be selectively opened and closed, and **in that** a valve (26, 29) which can be selectively opened or closed is provided in the pressurised air supply line.

6. Method according to any of the preceding claims, **characterised in that** the pressurised air supply line (21) is connected to the supply line (16) upstream of, in particular directly upstream of, the blasting apparatus (8) or blast gun (9) in relation to the suspension flow direction (22) in the supply line (16).

7. Method according to any of the preceding claims, **characterised in that** the supply line (16) is a supply tube (65) or **in that** the supply line (16) comprises a supply tube (65).

8. Method according to claim 7, **characterised in that** the pressurised air supply line (21) is connected to the supply tube (65) or is connected to the supply line (16) directly upstream of the start of the tube in relation to the suspension flow direction (22).

9. Method according to any of the preceding claims, **characterised in that** the blasting apparatus (8) comprises at least one blasting-abrasive discharge opening (66) and at least one blasting nozzle (67) which is upstream of the blasting-abrasive discharge opening (66) in relation to the suspension flow direction (22).

10. Method according to claim 9, **characterised in that** the supply line (16) comprises at least one mixing unit (68) which is arranged upstream of the blasting nozzle (67), in particular upstream of the blast gun (9), in relation to the suspension flow direction (22).

11. Method according to claim 10, **characterised in that** the mixing unit (68) comprises a mixer housing (69) in which one or more mixer elements (70) are arranged in a fixed position and location in the hollow cross section of the housing through which suspension (10) flows, it being provided in particular that the pressurised air supply line (21) is connected to the mixer housing (69) upstream of the mixer element(s) (70) in particular in relation to the suspension flow direction (22).

12. Method according to claim 10 and/or claim 11, **characterised in that** the supply line (16) extends into the blasting apparatus (8), which apparatus is in particular a blast gun (9), in particular the mixing unit (68) of the supply line (16) being arranged in the blast gun (9), and **in that** the pressurised air supply line (21) is connected to the supply line (16), in particular to the mixer housing (69), in or upstream of the blast gun (9).

13. Method according to any of preceding claims 10 to 12, **characterised in that** a plurality of mixer elements (70) are arranged one behind the other in the mixing unit (68) when viewed in the flow direction (22) of the suspension (10), it being provided in particular that the mixer elements (70) are blades, the two longitudinal ends (71, 72) of which are each rotated by a quarter turn relative to one another about an imaginary axis of rotation, it further being provided in particular that at least a first mixer element (70) is provided, at which a first direction of rotation of the longitudinal ends (71, 72) relative to one another is selected, and that at least a second mixer element (70) is provided, the longitudinal ends (71, 72) of which are rotated relative to one another in a second direction of rotation which is counter to the first direction of rotation.

14. Method according to any of the preceding claims, **characterised in that** the pressurised air supply line (21) is connected to an air supply nozzle (74) for connection to the supply line (16), which nozzle is in particular in the form of an injection needle which discharges into the supply line (16), in particular perpendicularly to the flow direction (22) of the suspension (10).

15. Method according to claims 9 and 14, **characterised in that** the air supply nozzle (74) has an internal diameter which is less than or approximately equal to 1 millimetre, and/or **in that** the ratio of the internal diameter of the blasting nozzle (67) to the internal diameter of the air supply nozzle (74) is greater than 10, in particular is approximately 15.

16. Method according to any of the preceding claims, **characterised in that** the pressurisation means (17) is adjusted or can be adjusted in such a way that the flow speed of the suspension (10) in relation to the flow direction (22) downstream of the connection point (64) of the pressurised air supply line (21) is not less than 2 metres per second at any point.

17. Method according to any of the preceding claims, **characterised in that** the pressurised air supply means (19) can be selectively adjusted in such a way that the pressure of the pressurised air supplied by the pressurised air supply line (21) is either higher, in particular approximately 1 bar or approximately 2 bar higher, than or approximately equal to the pressure of the suspension (10) pressurised by the pressurisation means (17).

18. Method according to any of the preceding claims, **characterised in that** the pressurisation means (17) comprises at least a first pressurisation line (27) which is in communication with the container (15) and can be fed pressurised air from a pressurised air source (32), which line can be selectively opened and closed by means of a valve (7), and the air pressure of which can be adjusted by means of a pressure regulator (28), closure means being provided for the pressure-tight closure of the container (15).

19. Method according to claim 18, **characterised in that** the pressurised air supply line (21) comprises a branching (23) into two line branches (24, 25) on the input side, one line branch (24) of which comprises a valve (26) which can be selectively opened or closed and is connected to the pressurisation line (27) according to claim 18, in particular upstream of the valve (7) thereof when viewed in the pressurised air flow direction, and the other line branch (25) of which comprises a valve (29) which can be selectively opened or closed and is in communication with the pressurised air source (32), the air pressure in the line branch (25) being adjusted or being able to be adjusted by means of at least one pressure regulator (31, 28) so as to be higher than the air pressure in the line branch (24).

20. Method according to any of the preceding claims, **characterised in that** the pressurisation means (17) comprises at least one pump, such as an immersion pump or a centrifugal pump, through which suspension (10) flows during operation.

## Revendications

1. Procédé de grenaillage par voie humide d'une ou plusieurs pièces d'oeuvre (5), un dispositif (1) étant utilisé pour le grenaillage par voie humide d'une ou plusieurs pièces d'oeuvre, le dispositif (1) présentant au moins un réservoir (15) destiné à recevoir et à délivrer une suspension (10) contenant un moyen de grenaillage (12) et au moins un dispositif de projection (8), par exemple un pistolet de projection (9), pour la projection de la suspension (10) sur la ou les pièces d'oeuvre (5), le dispositif de projection (8) étant relié avec le réservoir (15) au moyen d'au moins une conduite d'admission (16), le dispositif (1) présentant au moins un dispositif de pressurisation (17) pour la pressurisation à volonté la suspension (10), le dispositif (1) comprenant au moins un dispositif d'admission d'air comprimé (19) qui présente au moins une conduite d'admission d'air comprimé (21) et au moins une source d'air comprimé (32), la conduite d'amenée d'air comprimé (32) étant raccordée à la conduite d'admission (16) et reliée de façon directe ou indirecte avec la source d'air comprimé (32), et dans lequel le débit volumique de l'air comprimé amené au moyen du dispositif d'admission d'air comprimé (19) et le débit volumique de la suspension admise au moyen de la conduite d'admission (16) sont adaptés l'un en fonction de l'autre de telle sorte que le rapport entre le débit volumique de l'air comprimé et le débit volumique de la suspension est inférieur à la valeur de 1 et, en particulier, correspond à la valeur d'environ 0,5.

2. Procédé selon la revendication 1, **caractérisé en ce que** le débit volumique de l'air comprimé admis au moyen du dispositif d'admission d'air comprimé (19) et le débit volumique de la suspension admise au moyen de la conduite d'admission (16) sont adaptés l'un en fonction de l'autre de telle sorte que le rapport entre le débit volumique de l'air comprimé et le débit volumique de la suspension, si on convertit les deux débits volumiques à la pression ambiante, est inférieur à la valeur de 1 et correspond en particulier à la valeur d'environ 0,5.

3. Procédé selon l'une des revendications 1 ou 2 ou les deux, **caractérisé en ce que** la suspension est pressurisée dans le réservoir (15) à la pression de la suspension, qui s'élève en particulier à 3 bars et **en ce que** l'air comprimé est pressurisé dans la conduite d'admission d'air comprimé (21), au moins temporairement, avec une pression d'air qui est plus élevée, en particulier 2 bars plus élevée, que la pression de la suspension précitée, étant entendu qu'à travers la conduite d'admission d'air comprimé (21) est amené un flux d'air comprimé qui correspond, si on le convertit à la pression ambiante, en particulier à l'air détendu, de préférence, à environ 1 bar, en particulier à un débit volumique d'environ 0,4 litre d'air par seconde, qu'on utilise un dispositif de projection (8) ayant une buse de projection dont la section de projection s'élève en particulier à 40 mm² et qu'à travers la conduite d'admission (16) est amené au dispositif de projection (8) un flux de suspension qui correspond, si on le convertit à la pression ambiante, de préférence, à environ 1 bar, en particulier à un débit volumique d'environ 0,8 litre de suspension par seconde.

4. Procédé selon l'une des revendications 1 à 3, **caractérisé en ce qu'**on utilise un moyen de grenaillage (12) qui contient des particules abrasives (13) d'une première variété du moyen de grenaillage et des particules abrasives (14) d'au moins une deuxième variété du moyen de grenaillage différente de la première.

5. Procédé selon l'une des revendications précédentes, **caractérisé en ce que** la conduite d'admission (16) du dispositif (1) présente une vanne (30) qui peut être ouverte et fermée à volonté et **en ce qu'**il est prévu dans la conduite d'admission d'air comprimé une vanne (26, 29) qui peut être ouverte ou fermée à volonté.

6. Procédé selon l'une des revendications précédentes, **caractérisé en ce que** la conduite d'admission d'air comprimé (21) est raccordée à la conduite d'admission (16) en amont, en particulier directement en amont du dispositif de projection (8) ou du pistolet de projection (9) par référence à la direction de circulation de la suspension (22) dans la conduite d'admission (16).

7. Procédé selon l'une des revendications précédentes, **caractérisé en ce que** la conduite d'admission (16) est un tuyau flexible d'admission (65) ou **en ce que** la conduite d'admission (16) comprend un tuyau flexible d'admission (65).

8. Procédé selon la revendication 7, **caractérisé en ce que** la conduite d'admission d'air comprimé (21) est raccordée au tuyau flexible d'admission (65) ou raccordée à la conduite d'admission (16) directement en amont du débit du tuyau flexible par référence à la direction de circulation de la suspension (22).

9. Procédé selon l'une des revendications précédentes, **caractérisé en ce que** le dispositif de projection (8) présente au moins une ouverture de sortie du moyen de grenaillage (66) et au moins une buse de projection (67) montée en amont de l'ouverture de sortie du moyen de grenaillage (66) par référence à la direction de circulation de la suspension (22).

10. Procédé selon la revendication 9, **caractérisé en ce que** la conduite d'admission (16) comprend au moins un dispositif de mélange (68) qui est agencé en amont de la buse de projection (67), en particulier avant le pistolet de projection (9), par référence à la direction de circulation de la suspension (22).

11. Procédé selon la revendication 10, **caractérisé en ce que** le dispositif de mélange (68) présente un logement de mélangeur (69) dans lequel un ou plusieurs éléments mélangeurs (70) sont agencés dans une position fixe dans la section creuse du logement à travers laquelle la suspension (10) circule, étant prévu, en particulier, que la conduite d'admission d'air comprimé (21) est raccordée au logement de mélangeur (69), en particulier, en amont du ou des éléments mélangeurs (70) par référence à la direction de circulation de la suspension (22).

12. Procédé selon l'une des revendications 10 et 11 précédentes ou les deux, **caractérisé en ce que** la conduite d'admission (16) s'étend jusqu'à l'intérieur du dispositif de projection (8), qui est en particulier un pistolet de projection (9), le dispositif de mélange (68) de la conduite d'admission (16) étant en particulier agencé dans le pistolet de projection (9), et **en ce que** la conduite d'admission d'air comprimé (21) est raccordée à la conduite d'admission (16), en particulier au logement de mélangeur (69), à l'intérieur ou en amont du pistolet de projection (9).

13. Procédé selon l'une des revendications 10 à 12 précédentes, **caractérisé en ce que** plusieurs éléments mélangeurs (70) sont agencés l'un après l'autre dans le dispositif de mélange (68), considéré dans la direction de circulation (22) de la suspension (10), étant prévu, en particulier, que les éléments mélangeurs (70) sont des lamelles dont les deux extrémités longitudinales (71, 72) sont décalées l'une par rapport à l'autre en rotation d'un quart de tour sur un axe de rotation imaginaire, étant en outre prévu, en particulier, qu'il est prévu au moins un premier élément mélangeur (70) au niveau duquel un premier sens de rotation des extrémités longitudinales (71, 72) l'une par rapport à l'autre est choisi, et qu'il est prévu au moins un deuxième élément mélangeur (70) dont les extrémités longitudinales (71, 72) sont décalées l'une par rapport à l'autre en rotation dans un deuxième sens de rotation opposé au premier sens de rotation.

14. Procédé selon l'une des revendications précédentes, **caractérisé en ce que** la conduite d'admission d'air comprimé (21) est reliée, en vue du raccordement à la conduite d'admission (16), avec une buse d'admission d'air (74), qui est en particulier réalisée en tant qu'aiguille d'injection, qui débouche dans la conduite d'admission (16), en particulier perpendiculairement à la direction de circulation (22) de la suspension (10).

15. Procédé selon les revendications 9 et 14, **caractérisé en ce que** la buse d'admission d'air (74) présente un diamètre intérieur qui est inférieur ou sensiblement égal à 1 millimètre et/ou **en ce que** le rapport entre le diamètre intérieur de la buse de projection (67) et le diamètre intérieur de la buse d'admission d'air (74) est supérieur à 10, et s'élève en particulier à environ 15.

16. Procédé selon l'une des revendications précédentes, **caractérisé en ce que** le dispositif de pressurisation (17) est réglé ou peut être réglé de telle sorte que la vitesse de circulation de la suspension (10) en aval du point de raccordement (64) de la conduite d'admission d'air comprimé (21), par référence à la direction de circulation (22), n'est nulle part inférieure à 2 mètres par seconde.

17. Procédé selon l'une des revendications précédentes, **caractérisé en ce que** le dispositif d'admission d'air comprimé (19) peut être réglé à discrétion de telle sorte que la pression de l'air comprimé amené à travers la conduite d'admission d'air comprimé (21) est soit supérieure, en particulier environ 1 bar ou environ 2 bars supérieure, soit sensiblement égale à la pression de la suspension (10) pressurisée par le dispositif de pressurisation (17).

18. Procédé selon l'une des revendications précédentes, caractérisé en ce le dispositif de pressurisation (17) présente au moins une première conduite de pressurisation (27) en liaison avec le réservoir (15) et pouvant être alimentée en air comprimé à partir d'une source d'air comprimé (32), qui peut être ouverte et fermée à volonté au moyen d'une vanne (7) et dont la pression d'air peut être réglée au moyen d'un détendeur (28), des dispositifs d'obturation étant prévus pour fermer le réservoir (15) de façon étanche à la pression.

19. Procédé selon la revendication 18, **caractérisé en ce que** la conduite d'admission d'air comprimé (21) présente du côté de l'entrée un embranchement (23) dans deux branches de conduite (24, 25), dont une branche de conduite (24) présente une vanne (26) pouvant être ouverte ou fermée à volonté et est reliée avec la conduite de pressurisation (27) selon la revendication 18, en particulier en amont de sa vanne (7) par référence à la direction de circulation de l'air comprimé, et dont l'autre branche de conduite (25) présente une vanne (29) pouvant être ouverte ou fermée à volonté et est en liaison avec la source d'air comprimé (32), la pression de l'air dans la branche de conduite (25) étant réglée ou pouvant être réglée au moyen d'un détendeur (31, 28) à un niveau supérieur à la pression de l'air dans la branche de conduite (24).

20. Procédé selon l'une des revendications précédentes, **caractérisé en ce que** le dispositif de pressurisation (17) présente au moins une pompe à travers laquelle la suspension (10) circule pendant le fonctionnement, comme par exemple une pompe submersible ou une pompe centrifuge.
